# FASCICULE DE BREVET EUROPEEN

(11) **EP 1 662 342 B1**
(45) Date de publication et mention de la délivrance du brevet: **14.10.2009**
(21) Numéro de dépôt: 04028072.9
(22) Date de dépôt: 26.11.2004
(51) Int. Cl.: G04B 19/28, G04B 45/00, G04B 47/04

(54) **Pièce d'horlogerie à lunette interchangeable**
Uhr mit verwechselbarer Lunette
Timepiece with interchangeable bezel

(43) Date de publication de la demande: 31.05.2006
(73) Titulaire: The Swatch Group Management Services AG, 2501 Biel (CH)
(72) Inventeur: Gerber, Steeve, 2088 Cressier (CH)
(74) Mandataire: Couillard, Yann Luc Raymond

(56) Documents cités:
- EP-A- 1 249 741
- US-A- 5 490 123

## Description

### DOMAINE TECHNIQUE

La présente invention concerne une pièce d'horlogerie, plus particulièrement une montre-bracelet comportant une lunette interchangeable, c'est-à-dire une lunette qui puisse facilement être remplacée avec un positionnement précis et sans risques d'endommager les moyens d'assemblage.

### ARRIÈRE-PLAN TECHNOLOGIQUE

On connaît déjà un certain nombre de dispositifs permettant, en particulier dans une montre-bracelet, de remplacer une lunette par une autre dans un but esthétique ou fonctionnel. Dans un but esthétique cela permet par exemple à moindre frais d'assortir la couleur de la partie la plus visible de la montre à celle de la tenue vestimentaire. Dans un but fonctionnel, le remplacement de la lunette permet par exemple de modifier les indications portées par ladite lunette, voire d'agir sur le mouvement pour avoir une montre multifonctions. Le brevet EP 0 603 353 décrit une montre dans laquelle le remplacement de la lunette permet de passer de l'affichage de l'heure courante à un mode « football » ou « tennis », la lunette choisie comportant alors des indications en rapport avec ces sports et des moyens permettant de commander le mécanisme horloger en fonction des règles desdits sports.

Selon l'art antérieur connu, la mise en place et le maintien d'une lunette amovible, ou inversement son remplacement, sont effectués selon des dispositifs pouvant être classés en deux grandes catégories, si on exclut des dispositifs peu commodes, nécessitant par exemple un vissage.

La fixation de la lunette amovible peut être effectuée par des moyens élastiques, comme cela est décrit dans le brevet GB 286 107. Ces moyens élastiques peuvent être formés par un anneau élastomère de forme appropriée comme décrit dans le modèle d'utilité japonais JP 4134178. Il peut également s'agir d'un dispositif d'encliquetage comme cela est décrit dans le brevet US 5 005 161. Dans tous ces assemblages élastiques il est difficile de trouver un bon compromis entre un dispositif suffisamment souple pour permettre à un usager de remplacer la lunette sans effort particulier et un dispositif suffisamment ferme pour éviter de la perdre accidentellement.

Pour pallier l'inconvénient sus-indiqué, il est proposé dans un certain nombre de constructions d'assujettir la lunette à la carrure au moyen d'un dispositif dit « à baïonnette ». Le dispositif consiste à prévoir dans la lunette et dans la partie supérieure de la carrure ou du fond-carrure des moyens complémentaires mâle et femelle venant s'engager l'un dans l'autre lorsqu'on imprime un mouvement de rotation à la lunette. Il est également généralement prévu un système de sécurité pour le verrouillage/déverrouillage de la lunette. Une construction de ce type est décrite dans le brevet US 5 490 123, le système de sécurité étant constitué par un bouton poussoir situé au niveau d'une corne de la boîte. Dans la demande de brevet européen EP 1 249 741, le dispositif à baïonnette comporte un verrouillage constitué par des puits ménagés dans la carrure et logeant un ressort permettant de pousser une bille dans des évidements pratiqués dans la face interne de la lunette. Ces constructions ont encore l'inconvénient d'être relativement complexes et de présenter une certaine fragilité, notamment lorsque le dispositif à baïonnette est mis en place avec un mouvement de rotation de la lunette trop appuyé susceptible d'endommager les éléments de l'assemblage.

### RÉSUMÉ DE L'INVENTION

La présente invention vise donc à pallier les inconvénients de l'art antérieur précité en permettant de remplacer facilement une lunette par une autre lunette, par un dispositif à baïonnette, avec un positionnement précis et sans risquer d'endommager les moyens d'assemblage.

A cet effet, l'invention a pour objet une pièce d'horlogerie selon la revendication 1, qui sera illustrée par la suite (par une montre-bracelet, à lunette interchangeable et verrouillable au moyen d'un dispositif à baïonnette prévu sur la partie supérieure de la carrure d'une boîte fermée par un fond et contenant un mouvement horloger pour un affichage analogique ou digital d'informations horaires ou non horaires. La pièce d'horlogerie est caractérisée en ce que la portée de la carrure est pourvue d'une rainure circulaire et d'au moins deux puits débouchant partiellement dans ladite rainure. La lunette comporte au moins deux pieds positionnés sur sa face interne pour venir s'engager dans les puits, lesdits pieds comportant chacun une encoche ouverte radialement au-dessus de l'émergence des puits. Ces encoches constituent la partie « mâle » du dispositif à baïonnette. La partie « femelle » est constituée par un anneau de verrouillage/déverouillage placé dans la rainure, pourvu d'un organe extérieur de manoeuvre en rotation dont un bord a une épaisseur sensiblement égale à l'ouverture des encoches dans les pieds, et comporte des évidements pour le passage des pieds. L'autre bord de l'anneau comporte une gorge annulaire en regard d'une gorge formée dans un manchon de la carrure, les deux gorges permettant de loger un ressort de clipsable de l'anneau dans la rainure, tout en permettant de laisser ledit anneau mobile en rotation.

Ainsi pour enlever une lunette il suffit de faire tourner l'anneau avec l'organe de manoeuvre jusqu'à une position où les évidements dans le bord de l'anneau se trouvent exactement positionnés au-dessus des puits et libèrent le passage des pieds de la lunette. Pour adapter une nouvelle lunette, il suffit d'effectuer l'opération inverse, puis de faire tourner l'anneau de verrouillage pour que le bord s'engage dans les encoches des pieds.

Pour éviter le déplacement accidentel de l'organe de manoeuvre, le fond de la rainure formée dans la portée de la carrure est pourvu d'un ressort à cliquet qui coopère avec un bossage formé à la base de l'anneau de verrouillage.

Le nombre de pieds, respectivement de puits, est au minimum de deux. Dans un mode de réalisation préféré ils sont au nombre de quatre en étant disposés en rectangle, pour ne laisser que deux choix possibles au positionnement de la lunette, et les pieds peuvent soit venir de matière avec la lunette, soit être formés par des cavaliers traversant son épaisseur.

### BRÈVE DESCRIPTION DES DESSINS

D'autres caractéristiques et avantages de la présente invention apparaîtront plus clairement dans la description qui suit d'un exemple de réalisation, donné à titre illustratif et non limitatif, en référence aux dessins annexés dans lesquels :
- la figure 1 représente en perspective une montre-bracelet pourvue d'une lunette amovible selon l'invention ;
- la figure 2 est une vue de dessus de la figure 1 ;
- la figure 3 est une représentation en perspective éclatée de la montre-bracelet représentée à la figure 1 ;
- la figure 3 bis représente une variante de la lunette ;
- la figure 4 est une vue de dessus de la lunette, et la figure 4 bis une vue agrandie d'un pied de la lunette ;
- la figure 5 est une vue de dessus de l'anneau de verrouillage de la lunette amovible ;
- la figure 6 est une vue de dessus du boîtier ;
- la figure 7 est une coupe partielle selon la ligne VII-VII de la figure 2 ;
- la figure 8 est une coupe partielle selon la ligne VIII-VIII de la figure 2 ;
- les figures 9 et 10 sont respectivement des représentations en perspective en vue de dessus et de dessous de l'anneau de verrouillage ;
- la figure 11 est une coupe selon la ligne XI-XI de la figure 5, et
- la figure 12 est une coupe selon la ligne XII-XII de la figure 5.

### DESCRIPTION DÉTAILLÉE DE L'INVENTION

L'invention est décrite ci-après plus en détails en prenant à titre d'exemple une montre-bracelet chronographe représentée en perspective à la figure 1 et en vue de dessus à la figure 2, essentiellement pour mieux préciser les coupes des figures suivantes.

Comme on le voit la montre représentée comprend une boîte 10 formée d'une carrure 12 fermée par un fond 13 et par une glace 8 pour loger un mouvement de chronographe 7 (représenté à la figure 3) ayant de façon connue une couronne 19a et deux poussoirs 19b. La glace 8 est entourée par une lunette 1, verrouillée par un dispositif à baïonnette sur la portée supérieure 11 de la carrure 12 lorsque l'organe extérieur 21 est positionné à 9 heures et pouvant être déverrouillée lorsqu'on imprime un mouvement de rotation audit organe pour l'amener par exemple à la position 10 heures, comme représenté en pointillés par la référence 21 a.

La construction du dispositif à baïonnette est maintenant expliquée en se référant d'abord à la figure 3 qui est une représentation en perspective éclatée de la montre représentée à la figure 1. Le dispositif à baïonnette comprend une lunette 1, une boîte 10 et un anneau de verrouillage 20, représentés séparément en vue de dessus aux figures 4, 5 et 6.

La boîte 10 comprend une carrure 12, dans laquelle est montée un mouvement horloger 7 et un cadran 27, fermée par un fond 13 avec interposition d'un point d'étanchéité 3. La portée supérieure 11 de la carrure 12 comporte une rainure circulaire 14, dont le bord orienté vers le centre du cadran 27 est prolongé par un manchon 17. La portée 11 comporte également quatre puits verticaux 15 qui débouchent partiellement dans la rainure 14, c'est-à-dire en ayant une ouverture en intersection avec un bord de la rainure 14, qui est le bord extérieur dans cet exemple. Le manchon 17 de la carrure 12 comporte une gorge annulaire 16 située au-dessus de la portée 11. On voit également que la portée 11 comporte un évidemment 18 dans un secteur angulaire situé autour de 9 heures pour permettre le passage de l'organe de manoeuvre 21. Sur cette carrure vient évidemment s'ajuster en affleurement du manchon 17, la glace 8 et le joint d'étanchéité 9.

La lunette interchangeable 1, représentée aux figures 3, 3 bis, 4 et 4 bis est pourvue de pieds 2 dont la section permet un engagement doux dans les puits 15 et qui sont donc répartis à la base de la lunette selon les mêmes coordonnées polaires que les puits 15. Les pieds 2 présentent des encoches 4 situées au-dessus de la portée 11 lorsque les pieds 2 sont engagés dans les puits 15, dont la découpe correspond au moins à l'intersection des puits 15 et de la rainure 14 et dont l'ouverture correspond à l'épaisseur de l'anneau de verrouillage 20, comme cela sera expliqué plus loin.

En se référant plus particulièrement aux figures 3, 4 et 4 bis on voit que la lunette 1 est traversée par quatre perçages 5 destinés à recevoir deux cavaliers 6 dont les parties recourbées forment les pieds 2. Ces cavaliers 6 peuvent à la fois faciliter la construction de la lunette, avoir un effet décoratif, assurer une protection de la glace 8 en cas de choc et procurer un positionnement quasi-univoque de la lunette 1 si les pieds 2 sont disposés dans les angles d'un rectangle.
La figure 3 bis représente une construction simplifiée dans laquelle la lunette 1 ne comporte que deux pieds 2 venant de matière avec le corps de la lunette 1, c'est-à-dire sans cavalier.

En se référant maintenant également aux figures 5, 9 à 12 on décrit ci-après la partie « mâle » du dispositif de verrouillage à baïonnette. Cette partie « mâle » est constituée par un anneau 20 relié à l'organe de manoeuvre 21 par une bande de liaison 28 et dont la base vient se loger dans la rainure 14. Le bord extérieur 23 de l'anneau 20 a une épaisseur correspondant à l'ouverture des encoches 4 dans les pieds 2 et un diamètre tel qu'il vienne affleurer le fond desdites encoches 4 lorsque les pieds 2 sont mis en place. Pour permettre le passage de la section pleine des pieds 2, le bord externe 23 comporte des évidements 24 dont le contour correspond à l'intersection des puits 15 et de la rainure 14. Le bord interne 25 de l'anneau comporte un manchon 22 venant en appui à frottement gras contre un manchon 17 de la carrure. Le manchon 22 comporte une gorge annulaire 26 en regard de la gorge 16 du manchon 17 de la carrure. Les deux gorges 16, 26 permettent de mettre en place un clips, tel que le ressort 30 ouvert à contour polygonal pour solidariser l'anneau de verrouillage 20 à la boîte 10, tout en permettant de le manoeuvrer autour de la position 9 heures entre une position verrouillée 21 et une position déverrouillée 21 a, comme représentée à la figure 1. Dans un but esthétique, mais aussi pour éviter que des salissures pénètrent par l'évidemment 18, la jonction 28 est prolongée, de part et d'autre de l'organe de manoeuvre 21, par des extensions 28a qui affleurent la carrure 12 et qui enveloppent deux évidements 24

Pour maintenir l'anneau dans l'une ou l'autre des positions verrouillée/déverrouillée, le montage à frottement gras sur le manchon 17 de la carrure peut être suffisant. Il est toutefois préférable de prévoir, comme cela est visible sur la figure 10, un bossage 29 à la base de la carrure destiné à coopérer avec un ressort à cliquet 31 venant se positionner en fond de la rainure 14, comme représenté à la figure 3 et dans les coupes des figures 7 et 8. Ce ressort à cliquet pourrait évidemment, sans sortir du cadre de l'invention être positionné à d'autres endroits où il existe des parois de la carrure 12 et de l'anneau de verrouillage 20 en regard.

La description précédente a été faite en référence à un mode de réalisation préféré, mais d'autres modifications peuvent être apportées par l'homme du métier sans sortir du cadre de la présente invention, comme définie par les revendications. Il est par exemple possible de concevoir l'anneau de verrouillage 20 avec une section « en image de miroir » et de disposer l'organe de manoeuvre 21 au niveau du fond de la boîte 10 en donnant à l'extension 28 une forme coudée pour traverser la carrure 12 à travers une fente pratiquée dans le fond de la rainure 14, perpendiculairement au fond.

## Revendications

1. Pièce d'horlogerie à lunette interchangeable (1) par un dispositif à baïonnette prévu sur la portée supérieure (11) de la carrure (12) d'une boîte (10) fermée par un fond (13) pour loger un mouvement horloger (7), **caractérisée en ce que** la portée (11) est pourvue d'une rainure circulaire (14) et d'au moins deux puits (15) débouchant partiellement dans ladite rainure (14), la lunette (1) comporte au moins deux pieds (2) positionnés pour s'engager dans les puits (15), lesdits pieds (2) comportant chacun une encoche (4) ouverte radialement à l'émergence des puits (15), et **en ce qu'**un anneau (20) de verrouillage/déverrouillage de la lunette (1), pourvu d'un organe extérieur de manoeuvre (21) en rotation, est positionné dans la rainure (14), un bord (23) dudit anneau (20) ayant une épaisseur sensiblement égale à l'ouverture des encoches (4) et comportant des évidements (24) pour le passage des pieds (2) et l'autre bord (25) comportant une gorge (26) en regard d'une gorge (16) de la carrure (12), les deux gorges (16 ;26) permettant de loger un ressort de clipsage (30) de l'anneau (20).

2. Pièce d'horlogerie selon la revendication 1, **caractérisée en ce que** les pieds (2) viennent de matière avec la lunette (1).

3. Pièce d'horlogerie selon la revendication 1, **caractérisée en ce que** la lunette(1) comporte quatre pieds (2) formés par deux cavaliers (6) traversant ladite lunette (1).

4. Pièce d'horlogerie selon la revendication 3, **caractérisée en ce que** les pieds (2) sont disposés en rectangle.

5. Pièce d'horlogerie selon la revendication 1, **caractérisée en ce que** les encoches (4) dans les pieds (2) et la gorge (26) dans l'anneau de verrouillage (20) sont orientés vers l'intérieur de la boîte (10).

6. Pièce d'horlogerie selon la revendication 1, **caractérisée en ce que** l'organe de manoeuvre (21) s'étend vers l'extérieur parallèlement au fond (13) à travers un évidemment (18) pratiqué dans la partie supérieure de la carrure (12).

7. Pièce d'horlogerie selon la revendication 6, **caractérisée en ce que** le bord externe (23) de l'anneau de verrouillage (20) comporte une extension (28) s'étendant jusqu'au bord de la carrure (12) de part et d'autre de l'organe de manoeuvre (21) pour masquer l'évidemment (18) entre la position verrouillée et la position déverrouillée.

8. Pièce d'horlogerie selon la revendication 1, **caractérisée en ce que** l'organe de manoeuvre (21) s'étend vers l'extérieur perpendiculairement au fond (13) à travers une fente pratiquée dans le fond de la rainure (14).

9. Pièce d'horlogerie selon la revendication 1, **caractérisée en ce que** la base de l'anneau de verrouillage (20) est en outre pourvue d'un bossage (29) coopérant avec un ressort à cliquet (31) disposé dans le fond de la rainure (14) de la portée (11) de la carrure (12).

## Claims

1. Timepiece with a bezel (1) that can be interchanged via a bayonet device provided on the upper shoulder (11) of the middle part (12) of a case (10) closed by a back cover (13) to house a watch movement (7), **characterized in that** the shoulder (11) is provided with a circular groove (14), and at least two sinks (15) opening out partially into said groove (14), the bezel (1) including at least two feet (2) positioned to be engaged in the sinks (15), said feet (2) each including a notch (4) open radially at the emergence of the sinks (15), and **in that** a locking/unlocking ring (20) of the bezel (1), provided with an outer member (21) for rotational manipulation is positioned in the groove (14), one edge (23) of said ring (20) having a substantially equal thickness at the aperture of the notches (4) and including recesses (24) for the passage of the feet (2) and the other edge (25) including a gorge (26) opposite a gorge (16) of the middle part (12), the two gorges (16, 26), housing a click spring (30) of the ring (20).

2. Timepiece according to claim 1, **characterized in that** the feet (2) are integral with the bezel (1).

3. Timepiece according to claim 1, **characterized in that** the bezel (1) includes four feet (2) formed by two staples (6) passing through said bezel (1).

4. Timepiece according to claim 3, **characterized in that** the feet (2) are arranged in a rectangle.

5. Timepiece according to claim 1, **characterized in that** the notches (4) in the feet (2) and the gorge (26) in the locking ring (20) are oriented towards the inside of the case (10).

6. Timepiece according to claim 1, **characterized in that** the manipulation member (21) extends towards the exterior parallel to the back cover (13) through a recess (18) made in the top part of the middle part (12).

7. Timepiece according to claim 6, **characterized in that** the outer edge (23) of the locking ring (20) includes an extension (28) extending to the edge of the middle part (12) on either side of the manipulation member (21) to conceal the recess (18) between the locked position and the unlocked position.

8. Timepiece according to claim 1, **characterized in that** the manipulation member (21) extends towards the exterior perpendicularly to the back cover (13) through a slot made in the bottom of the groove (14).

9. Timepiece according to claim 1, **characterized in that** the base of the locking ring (20) is further provided with a boss (29) cooperating with a click spring (31) arranged in the bottom of the groove (14) of the shoulder (11) of the middle part (12).

## Patentansprüche

1. Zeitmessgerät mit einem Glasreif (1), die mittels einer Bajonettvorrichtung austauschbar ist, die am oberen Umfang (11) des Gehäusemittelteils (12) eines durch einen Boden (13) verschlossenen Gehäuses (10) für die Aufnahme eines Uhrwerks (7) vorgesehen ist, **dadurch gekennzeichnet, dass** der Umfang (11) mit einer kreisförmigen Rinne (14) und mit wenigstens zwei Löchern (15), die teilweise in die Rinne (14) münden, versehen ist, wobei das Glasreif (1) wenigstens zwei Füße (2) umfasst, die so angeordnet sind, dass sie in den Löchern (15) in Eingriff gelangen, wobei die Füße (2) jeweils eine an der Mündung der Löcher (15) radial offene Nut (4) enthalten, und dass in der Rinne (14) ein Ring (20) zum Verriegeln/Entriegeln dem Glasreif (1) positioniert ist, der mit einem äußeren Organ (21) für eine rotatorische Betätigung versehen ist, wobei ein Rand (23) des Rings (20) eine Dicke besitzt, die im Wesentlichen gleich der Öffnung der Nuten (4) ist, und Aussparungen (24) für den Durchgang der Füße (2) aufweist und der andere Rand (25) eine Kehle (26) gegenüber einer Kehle (16) des Gehäusemittelteils (12) aufweist, wobei die beiden Kehlen (16; 26) ermöglichen, eine Klemmfeder (30) des Rings (20) aufzunehmen.

2. Zeitmessgerät nach Anspruch 1, **dadurch gekennzeichnet, dass** die Füße (2) einteilig mit dem Glasreif (1) ausgebildet sind.

3. Zeitmessgerät nach Anspruch 1, **dadurch gekennzeichnet, dass** das Glasreif (1) vier Füße (2) umfasst, die durch zwei über das Glasreif (1) verlaufende Klammern (6) gebildet sind.

4. Zeitmessgerät nach Anspruch 3, **dadurch gekennzeichnet, dass** die Füße (2) in einem Rechteck angeordnet sind.

5. Zeitmessgerät nach Anspruch 1, **dadurch gekennzeichnet, dass** die Nuten (4) in den Füßen (2) und die Kehle (26) im Verriegelungsring (20) in den Innenraum des Gehäuses (10) gerichtet sind.

6. Zeitmessgerät nach Anspruch 1, **dadurch gekennzeichnet, dass** sich das Betätigungsorgan (21) parallel zum Boden (13) durch eine im oberen Teil des Gehäusemittelteils (12) ausgebildete Aussparung (18) nach außen erstreckt.

7. Zeitmessgerät nach Anspruch 6, **dadurch gekennzeichnet, dass** der äußere Rand (23) des Verriegelungsrings (20) eine Verlängerung (28) aufweist, die sich bis zu dem Rand des Gehäusemittelteils (12) beiderseits des Betätigungsorgans (21) erstreckt, um die Aussparung (18) zwischen der verriegelten Position und der entriegelten Position abzudecken.

8. Zeitmessgerät nach Anspruch 1, **dadurch gekennzeichnet, dass** sich das Betätigungsorgan (21) senkrecht zum Boden (13) durch einen im Boden der Rinne (14) ausgebildeten Schlitz nach außen erstreckt.

9. Zeitmessgerät nach Anspruch 1, **dadurch gekennzeichnet, dass** die Grundfläche des Verriegelungsrings (20) außerdem mit einem Höcker (29) versehen ist, der mit einer Einrastfeder (31) zusammenwirkt, die im Boden der Rinne (14) des Umfangs (11) des Gehäusemittelteils (12) angeordnet ist.
